# EUROPÄISCHE PATENTSCHRIFT

(11) **EP 0 730 723 B1**
(45) Veröffentlichungstag und Bekanntmachung des Hinweises auf die Patenterteilung: **27.01.1999**
(21) Anmeldenummer: 95900079.5
(22) Anmeldetag: 14.11.1994
(51) Int. Cl.: F27D 21/00, F27B 9/40

(54) **DURCHLAUFOFEN**
CONTINUOUS FURNACE
FOUR CONTINU

(30) Priorität: 25.11.1993 DE 4340220
(43) Veröffentlichungstag der Anmeldung: 11.09.1996
(73) Patentinhaber: SIEMENS AKTIENGESELLSCHAFT, 80333 München (DE)
(72) Erfinder: WINKLER, Horst, D-63599 Biebergemünd Wirtheim (DE)
(86) Internationale Anmeldenummer: DE9401344
(87) Internationale Veröffentlichungsnummer: WO9514900

(56) Entgegenhaltungen:
- BE-A- 560 097
- DE-A- 2 032 493
- DE-A- 4 120 216
- DE-B- 2 402 369
- STAHL UND EISEN., Bd.106, Nr.19, 22. September 1986, DUSSELDORF DE Seiten 997 - 998 H.G.WILHELM ET AL. 'optische positionierung und längenmessung von brammen an einem Hubbalkenofen'

## Beschreibung

Die Erfindung betrifft einen Durchlaufofen mit einem langgestreckten, beheizbaren Durchlauf tunnel und einer Gleitbahn für Ofendurchlaufgut sowie mit einer Durchschiebevorrichtung für das Ofendurchlaufgut und einer Sicherheitseinrichtung zum Erfassen des Aufstauchens des Ofendurchlaufguts auf der Gleitbahn.

Aus der DE-A-4 120 216 ist ein Durchlaufofen bekannt, bei dem das Durchlaufgut auf einem Förderband transportiert wird, das äquidistande Markierungen trägt, die sich also mit dem Förderband bewegen. Am Ofeneinlaß tastet ein erster Sensor den Abstand eines auf das Band gelegten Gegenstandes vom nächstfolgenden Markierungspunkt ab; am Förderausgang tastet ein zweiter Sensor die Lage dieser Markierungspunkte ab. Daraus wird die exakte Lage des Gegenstandes auf dem Förderband nach Verlassen des Ofens berechnet.

Mit dem Problem, ein Aufstauchen des Durchlaufguts zu erfassen, beschäftigt sich die BE-A-560 097. Als Sicherheitseinrichtung ist am Ausgang ein Reibrad vorgesehen, das die Geschwindigkeit des abtransportierten Durchlaufguts mißt und mit der Geschwindigkeit vergleicht, mit der ein Schubkörper das Durchlaufgut in den Einlaß des Ofens schiebt. Bei wesentlichen Geschwindigkeitsdifferenzen, wird ein Warnsignal gesetzt. Über längere Zeit andauernde Geschwindigkeitsdifferenzen, die zu einem allmählichen Aufstauchen führen, werden dabei nicht erfaßbar.

Ein Durchlaufofen mit einer anderen Sicherheitseinrichtung ist aus der deutschen Offenlegungsschrift 27 57 700 bekannt. Auf der Gleitbahn für Ofendurchlaufgut sind in einer Reihe gleichlange Transportschiffchen aus Metall angeordnet, die auf dieser Gleitbahn der Reihe nach durch den Durchlauftunnel des Durchlaufofens geschoben werden. Die Gleitbahn besteht zumindest vor dem Eingang des Durchlauftunnels aus Metall, und zwischen diesem Metall und den Heizelementen an der Wand des Durchlauftunnels ist ein elektrisches Widerstandsmeßgerät geschaltet. Verwerfen sich die Transportschiffchen aus Metall während des Durchschiebens durch den Durchlaufofen innerhalb des Durchlauftunnels, wird ein Kurzschluß zwischen den Transportschiffchen und den Heizelementen hergestellt, so daß die Widerstandsmeßeinrichtung eine Durchschiebevorrichtung für die Transportschiffchen sofort abstellen kann. Dadurch wird eine Beschädigung des Durchlaufofens und insbesondere seiner Heizelemente vermieden.

Der Erfindung liegt die Aufgabe zugrunde, diesen bekannten Durchlaufofen weiterzubilden und das Überwachen der Transportschiffchen auf Verwerfung im Durchlauftunnel auch dann zu ermöglichen, wenn diese Transportschiffchen nicht aus Metall, sondern aus elektrisch nicht leitendem Werkstoff, wie z.B. Keramik, bestehen.

Zur Lösung dieser Aufgabe ist ein Durchlaufofen der eingangs erwähnten Art erfindungsgemäß dadurch gekennzeichnet, daß am Durchlauftunnel ein erster Distanzgeber und mit Abstand von diesem in Richtung des Durchlauftunnels gesehen ein zweiter Distanzgeber angeordnet sind,
daß mit dem ersten Distanzgeber der Abstand eines auf der Gleitbahn befindlichen Meßobjekts von einer ersten, dem ersten Distanzgeber zugeordneten Bezugsstelle, die an der Gleitbahn festgelegt ist, und mit dem zweiten Distanzgeber der Abstand eines auf der Gleitbahn befindlichen Meßobjekts von einer zweiten, dem zweiten Distanzgeber zugeordneten Bezugsstelle, die ebenfalls an der Gleitbahn festgelegt ist, ermittelbar ist, und daß die beiden Bezugsstellen Abstand von einander haben.

Besteht das Ofendurchlaufgut aus in einer Reihe angeordneten, gleichlangen Schiffchen, deren Länge kleiner als der Abstand der Bezugsstellen der beiden Distanzgeber ist, so kann stets festgestellt werden, ob ein Schiffchen die Bezugsstelle des ersten Distanzgebers stets genauso weit passiert hat wie ein anderes Schiffchen die Bezugsstelle des zweiten Distanzgebers, was auf einen einwandfreien Betrieb hindeutet. In dem Moment jedoch, in dem das eine Schiffchen die Bezugsstelle des ersten Distanzgebers weiter passiert hat als das andere Schiffchen die Bezugsstelle des zweiten Distanzgebers, deutet dies auf eine Verwerfung der Schiffchen zwischen den beiden Bezugsstellen hin, so daß der Durchlauf der Schiffchen durch den Durchlauftunnel des Durchlaufofens zur Beseitigung der Störung unterbrochen werden kann.

Die Patentansprüche 2 und 3 sind auf vorteilhafte Ausbildungen des Durchlaufofens nach Patentanspruch 1 gerichtet.

Die Erfindung und ihre Vorteile seien anhand der Zeichnung an einem Ausführungsbeispiel näher erläutert:

FIG 1 zeigt schematisch den Durchlauf tunnel eines erfindungsgemäßen Durchlaufofens.

FIG 2 zeigt schematisch einen Distanzgeber am Durchlauftunnel nach FIG 1.

FIG 3 zeigt eine Ansicht der Gleitbahn im Durchlauftunnel nach FIG 1.

Der in FIG 1 dargestellte Durchlauf tunnel 2 hat eine Gleitbahn 3 für Keramikschiffchen 4, die gleiche Länge haben und sich in einer Reihe auf der Gleitbahn 3 befinden. Diese Keramikschiffchen 4 dienen beispielsweise zur Aufnahme von Sintergut Am Durchlauftunnel 2 sind ferner elektrische Heizelemente angebracht, die in FIG 1 nicht dargestellt sind. Am Eintrittsende des Durchlauftunnels 2 befindet sich eine seitliche Befüllöffnung 5 und am anderen Ende, dem Austrittsende dieses Durchlauf tunnels 2, eine seitliche Entnahmeöffnung 6.

Am Eintrittsende des Durchlauftunnels 2 befindet sich ferner auf der Gleitbahn 3 ein Schubkörper 7 mit zwei Schubketten 8. Jede dieser beiden Schubketten 8 hängt über der Mantelfläche eines Zahnrades 9, das an dieser Mantelfläche mit Zähnen in die betreffende Schubkette 8 greift. Beide Zahnräder 9 sitzen nebeneinander auf einer Antriebswelle 10 eines elektrischen Antriebsmotors 11. Auf der Antriebswelle 10 sitzt ferner als erster Distanzgeber ein Absolutwert-Drehgeber 12, dessen zugeordnete Bezugsstelle an der Gleitbahn 3 die Querkante 13 an dem Ende der Gleitbahn 3 ist, an dem sich die seitliche Befüllöffnung 5 befindet. Der Absolutwert-Drehgeber 12 erfäßt den Abstand, den die an einem Keramikschiffchen 4a anliegende Seitenfläche des Schubkörpers 7 und damit das Keramikschiffchen 4a selbst von der Bezugsstelle 13 hat.

Der Absolutwert-Drehgeber 12 hat, wie FIG 2 zeigt, eine kreisrunde Segmentscheibe 24, die konzentrisch fest auf der Antriebswelle 10 angebracht ist. Die Segmentscheibe 24 ist mit mehreren kreisförmigen Codebahnen 15 versehen, die unter chiedlichen Radius haben und konzentrisch zur Segmentscheibe 14 sind. Jeder Codebahn 15 ist eine Lichtschranke zugeordnet, die auf der einen Seite der Segmentscheibe 24 eine Lichtquelle 16 und auf der anderen Seite eine dieser Lichtquelle 16 zugeordnete Fotodiode 17 hat. An den Codemustern der einzelnen Codebahnen 15 kann der Lichtstrahl der der betreffenden Codebahn zugeordneten zugeordneten Lichtschranke durch die Segmentscheibe 24 hindurch passieren.

Der Absolutwert-Drehgeber 12 erzeugt für jede Winkelstellung der Antriebswelle 10 und damit der Segmentscheibe 24 unabhängig von der Drehrichtung der Antriebswelle 10 eine eindeutige Signalkombination, mit deren Hilfe die zugehörige Winkelposition der Antriebswelle 10 und damit letztendlich die Distanz des am Schubkörper 7 anliegenden Keramikschiffchens 4a von der Bezugsstelle 13 abgelesen werden kann.

Am anderen Ende der Gleitbahn 3 und damit des Durchlauftunnels 2 befindet sich als weiterer Distanzgeber ein Laser 18, der Infrarot-Lichtimpule aussendet und die von einer Seitenfläche des Keramikschiffchens 4b reflektierten Infrarot-Lichtimpulse empfängt. Diese empfangenen Infrarot-Lichtimpulse gelangen auf eine Fotodiode am Laser 18, die diese Infrarot-Lichtimpulse in ein elektrisches Signal umwandelt, mit dem die Laufzeit der Infrarot-Lichtimpulse vom Laser 18 zum Keramikschiffchen 4b und zurück zum Laser 18 und damit der Abstand des Keramikschiffchens 4b von der Bezugsstelle 14 des Lasers 18 an der Gleitbahn 3 bestimmt werden kann. Diese Bezugsstelle 14 ist die Querkante der Gleitbahn 3 an dem Ende des Durchlauftunnels 2, an dem sich die seitliche Entnahmeöffnung 6 befindet.

Ferner ist ein elektronisches Steuergerät 20 vorgesehen, das in Steuerabhängigkeit sowohl vom Absolutwert-Drehgeber 12 und vom Laser 18 mit seiner Fotodiode als auch von einem beispielsweise aus einem Thermoelement 19 bestehenden Temperaturfühler den elektrischen Antriebsmotor 11 steuert. Das Thermoelement 19 ist am Durchlauf tunnel 2 zwischen den beiden Bezugsstellen 13 und 14 angeordnet.

Das elektronische Steuergerät 20 hält den elektrischen Antriebsmotor 11 an, wenn die Summe des vom Absolutwert-Drehgeber 12 gemessenen Abstands L1 des Keramikschiffchens 4a am Anfang der auf der Gleitbahn 3 befindlichen Reihe Keramikschiffchen 4 von der Bezugsstelle 13 und des Abstands L3 des Keramikschiffchens 4b am Ende der besagten Reihe Keramikschiffchen 4 von der Bezugsstelle 14 von einem vorgegebenen Wert W um ein Δw abweicht.
Das Thermoelement 19 bewirkt eine Korrektur dieses Werts W bei unterschiedlicher Beheizung des Durchlauftunnels 2 und berücksichtigt so die verschiedene Längenausdehnungen, die die Keramikschiffchen im Durchlauf tunnel 2 erfahren können.

Zum Betrieb des Durchlaufofens mit dem Durchlauf tunnel 2 wird zunächst der Schubkörper 7 mit dem Antriebsmotor 11 in seine Ausgangsstellung vor der Bezugsstelle 13 gesehen in Bewegungsrichtung der Keramikschiffchen auf der Gleitbahn 3 gefahren.

Sodann wird seitlich durch die Befüllöffnung 5 in Richtung des angegebenen Pfeils das Keramikschiffchen 4a auf die Gleitbahn 3 geschoben. Dieses Keramikschiffchen 4a hat die gleiche Länge in Längsrichtung der Gleitbahn 3 gesehen, wie die bereits auf der Gleitbahn befindlichen Keramikschiffchen 4 und 4b. Ferner ist die Länge dieses Keramikschiffchens 4a kleiner als der Meßbereich des aus dem Absolutwert-Drehgeber 12 bestehenden ersten Distanzgebers und als der Meßbereich des den Laser 18 aufweisenden zweiten Distanzgebers. Auch ist die Länge der Keramikschiffchen 4a, 4 und 4b in Längsrichtung der Gleitbahn 3 gesehen kleiner als der Abstand der beiden Bezugsstellen 13 und 14 voneinander.

Sodann wird der elektrische Antriebsmotor 11 wieder so eingeschaltet, daß er sich in Durchschubrichtung dreht. Der Schubkörper 7 wird mit Hilfe der Schubketten 8 auf der Gleitbahn 3 in Richtung zum Laser 18 hin verschoben. Dabei verschiebt er sämtliche Keramikschiffchen 4, die in einer Reihe auf der Gleitbahn 3 angeordnet sind, in Richtung auf den Laser 18 zu. Hat das Keramikschiffchen 4b die Entnahmeöffnung 6 erreicht, wird der Antriebsmotor 11 ausgeschaltet und dieses Keramikschiffchen 4b seitlich von der Gleitbahn 3 durch die Entnahmeöffnung 6 aus dem Durchlauf tunnel 2 entsprechend dem dort eingetragenen Pfeil herausbewegt. Sodann beginnt das gleiche Spiel von neuem.

Tritt bei diesem Verschieben der Keramikschiffchen auf der Gleitbahn 3 eine Verwerfung z.B. von zwei Keramikschiffchen 4 nach oben- wie in Fig. 3 dargestellt - auf, wird der Antriebsschrittmotor 11 sofort ausgeschaltet, da die Summe aus den Abständen L1 und L3 nicht mehr gleich dem vorgegebenen Wert W ist. Hierdurch wird eine Beschädigung des Durchlaufofens und insbesondere seiner Heizkörper am Durchlauftunnel 2 also auch dann vermieden, wenn diese Keramikschiffchen 4 elektrisch nicht leitend sind.

## Patentansprüche

1. Durchlaufofen mit einem langgestreckten, beheizbaren Durchlauf tunnel (2) und einer Gleitbahn (3) für Ofendurchlaufgut sowie mit einer Durchschiebevorrichtung (7,8,9,10,11) für das Ofendurchlaufgut (4a,4,4b) und einer Sicherheitseinrichtung (12,18,20) zum Erfassen des Aufstauchens des Ofendurchlaufguts (4,4a,4b) auf der Gleitbahn (3),
**dadurch gekennzeichnet,** daß am Durchlauf tunnel (2) ein erster Distanzgeber (12) und mit Abstand von diesem in Richtung des Durchlauftunnels (2) gesehen ein zweiter Distanzgeber (18) angeordnet sind,
daß mit dem ersten Distanzgeber (12) der Abstand (L1) eines auf der Gleitbahn (3) befindlichen Meßobjekts (4a) von einer ersten, dem ersten Distanzgeber (12) zugeordneten, an der Gleitbahn (3) festgelegten Bezugsstelle (13) und mit dem zweiten Distanzgeber (18) der Abstand (L3) eines auf der Gleitbahn (3) befindlichen Meßobjekts (4b) von einer zweiten, dem zweiten Distanzgeber (18) zugeordneten, an der Gleitbahn (3) festgelegten Bezugsstelle (14) ermittelbar ist, und daß die beiden Bezugsstellen (13, 14) Abstand von einander haben.

2. Durchlaufofen nach Anspruch 1,
**dadurch gekennzeichnet,** daß die Durchschiebevorrichtung (7, 8, 9, 10, 11) in Steuerabhängigkeit von den beiden Distanzgebern (12, 18) derart steht, daß diese Durchschiebevorrichtung (7, 8, 9, 10, 11) anhält, wenn die Summe der von den beiden Distanzgebern (12, 18) gemessenen Abstände (L1, L3) von einem vorgegebenen Wert (W) abweicht.

3. Durchlaufofen nach Anspruch 2,
**dadurch gekennzeichnet,** daß der Wert (W) in Steuerabhängigkeit von einem Temperaturfühler (19) steht, der am Durchlauf tunnel (2) zwischen den beiden Bezugsstellen (13) und (14) angeordnet ist.

## Claims

1. Continuous furnace having an extended, heatable through-tunnel (2) and a slideway (3) for material which is passed through the furnace, and having a push-through device (7, 8, 9, 10, 11) for the material which is passed through the furnace (4a, 4, 4b) and a safety device (12, 18, 20) to detect the damming up on the slideway (3) of the material which is passed through the furnace (4, 4a, 4b),
characterized in that there are arranged at the through-tunnel (2) a first distance detector (12) and, at a distance therefrom, seen in the direction of the through-tunnel (2), a second distance detector (18), in that the first distance detector (12) determines the distance (L1) between a measured object (4a) located on the slideway (3) and a first reference point (13) which is associated with the first distance detector (12) and which is fixed on the slideway (3), and the second distance detector (18) determines the distance (L3) between a measured object (4b) located on the slideway (3) and a second reference point (14) which is associated with the second distance detector (18) and which is fixed on the slideway (3), and
in that the two reference points (13, 14) are at a distance from each other.

2. Continuous furnace according to claim 1, characterized in that the push-through device (7, 8, 9, 10, 11) is control-dependent on the two distance detectors (12, 18) in such a way that this push-through device (7, 8, 9, 10, 11) stops when the sum of the distances (L1, L3) measured by the two distance detectors (12, 18) differs from a specified value (W).

3. Continuous furnace according to claim 2, characterized in that the value (W) is control-dependent on a temperature sensor (19) which is arranged on the through-tunnel (2) between the two reference points (13) and (14).

## Revendications

1. Four à passage continu, comprenant un tunnel (2) de passage s'étendant en longueur et pouvant être chauffé, et une voie (3) de glissement pour le produit passant dans le four, et comprenant un dispositif (7, 8, 9, 10, 11) de poussée du produit (4a, 4, 4b) passant dans le four et un dispositif (12, 18, 20) de sécurité pour détecter le refoulement du produit (4a, 4, 4b) passant le four sur la voie (3) de glissement.
**caractérisé** en ce qu'un premier capteur (12) de distance est disposé sur le tunnel (2) de passage, et un second capteur (18) de distance est disposé à distance du premier, considéré dans la direction du tunnel (2) de passage,
en ce que le premier capteur (12) de distance permet de déterminer la distance (L1) entre un objet (4a) à mesurer se trouvant sur la voie (3) de glissement et un premier point (13) de référence, défini sur la voie (3) de glissement et associé au premier capteur (12) de distance, et le second capteur (18) de distance permet de déterminer la distance (L3) entre un objet (4b) à mesurer se trouvant sur la voie (3) de glissement et un second point (14) de référence, défini sur la voie (3) de glissement et associé au second capteur (18) de distance,
et en ce que les deux points (13, 14) de référence sont distants l'un de l'autre.

2. Four à passage continu suivant la revendication 1, **caractérisé** en ce que le dispositif (7, 8, 9, 10, 11) de poussée dépend pour sa commande des deux capteurs (12, 18) de distance de telle sorte que ce dispositif (7. 8. 9, 10, 11) de poussée s'arrête si la somme des distances (L1, L3) mesurées par les deux capteurs (12, 18) de distance diffère d'une valeur (W) prescrite.

3. Four continu suivant la revendication 2, **caractérisé** en ce que la valeur (W) est prescrite en fonction d'un capteur (19) de température qui est disposé sur le tunnel (2) de passage entre les deux points (13, 14) de référence.
